# FASCICULE DE BREVET EUROPEEN

(11) **EP 1 719 708 B1**
(45) Date de publication et mention de la délivrance du brevet: **20.02.2008**
(21) Numéro de dépôt: 06290689.6
(22) Date de dépôt: 28.04.2006
(51) Int. Cl.: B65D 5/20, B65D 5/54, B65D 5/48, B31B 3/00, B31B 7/00, B31B 11/00

(54) **Nouvelle barquette en un matériau semi-rigide, doublée intérieurement d'une pellicule de matière thermoplastique thermoformée**
Aus halbsteifem Material hergestellte, innen mit einer warmgeformten Folie aus thermoplastischem Material gefütterte Schale
Tray made of semi-rigid material, lined with a thermoformed inner film of thermoplastic material

(30) Priorité: 03.05.2005 FR 0504488
(43) Date de publication de la demande: 08.11.2006
(73) Titulaire: Smurfit Kappa France SAS, 94160 Saint-Mande (FR)
(72) Inventeur: Roman, Patrick, 33230 Les Peintures (FR)
(74) Mandataire: Doressamy, Clarisse

(56) Documents cités:
- DE-A1- 2 236 414
- US-A- 4 202 465
- US-A1- 2004 043 881
- PATENT ABSTRACTS OF JAPAN vol. 1996, no. 09, 30 septembre 1996 (1996-09-30) & JP 08 119261 A (MITSUBISHI CORP; MITSUBISHI CHEM CORP), 14 mai 1996 (1996-05-14)

## Description

La présente invention concerne une nouvelle barquette en un matériau semi-rigide, tel que le carton, le carton ondulé ou tout autre matériau d'emballage, doublée intérieurement d'une pellicule de matière thermoplastique thermoformée, d'un film biodégradable ou similaire.

Des barquettes de ce type général sont bien connues dans la technique et la Demanderesse, qui les commercialise sous l'appellation générique PUR' T (marque déposée), les a décrites dans diverses demandes de brevet (voir, par exemple, EP-A-387 133), ainsi que le remplissage de telles barquettes, fermées à leur partie supérieure par un opercule en matière pastique, en matière biodégradable, en papier complexé ou autre, avec une atmosphère gazeuse inerte vis-à-vis des produits conditionnés (voir, par exemple, FR-A-2 595 583 et FR-A-2 597 833).

Ces produits sont en général des denrées alimentaires périssables ou des produits exigeant une atmosphère stérile, ou sèche ou particulière, des produits pharmaceutiques ou des produits industriels, par exemple. Pour isoler ces produits de l'atmosphère ambiante, la barquette comporte donc habituellement, à sa partie supérieure, des rebords plats, continus ou non, dits « trottoirs » dans la technique, qui servent d'assise à un opercule de fermeture en matière plastique ou en papier et supportent au gerbage un emballage supérieur.

Le besoin s'est fait sentir depuis longtemps de disposer de barquettes de ce type comprenant deux compartiments distincts, séparés de façon étanche l'un de l'autre et pouvant contenir des produits identiques ou différents, ces compartiments étant de préférence séparables l'un de l'autre par l'utilisateur au moment de l'emploi, sans altérer la structure de chaque partie.

A la connaissance de la Demanderesse, la réalisation de telles barquettes doubles n'a cependant pas pu être envisagée industriellement, en raison de la difficulté à thermoformer un film de matière thermoplastique commun aux deux compartiments de la barquette, qui puisse constituer un organe de liaison entre eux et qui soit néanmoins d'une planéité suffisante pour recevoir un opercule de fermeture commun à ces deux compartiments et apte à assurer leur étanchéité.

Les travaux effectués par la Demanderesse l'ont amenée à concevoir une nouvelle barquette de ce type et un procédé de fabrication de celle-ci, qui répondent aux impératifs de fabrication rappelés ci-dessus.

A cet effet, l'invention a pour premier objet une barquette en un matériau semi-rigide tel que le carton, le carton ondulé ou similaire, comprenant au moins deux compartiments distincts, attenants deux à deux et revêtus chacun intérieurement et suivant leur bord supérieur d'un film en une matière déformable, notamment en une matière thermoplastique thermoformée, chaque compartiment comprenant une partie de fond disposée dans le prolongement de celle du compartiment contigu, tandis que leurs parois latérales contiguës sont disposées dans le prolongement les unes des autres, ou attenantes et équipées alors d'un moyen de séparation manuelle, les compartiments pouvant être disposés ou non symétriquement par rapport à un plan médian de la barquette perpendiculaire à leurs fonds, cette barquette étant caractérisée en ce que chaque compartiment comporte au voisinage du compartiment contigu une paroi perpendiculaire au fond, qui est dépourvue d'un support en carton ondulé et constituée uniquement dudit film de matière déformable, et en ce que ce film réunit les deux parois contiguës des deux compartiments, à la partie supérieure de celles-ci, en formant une bande plane parallèle à leurs fonds et située à une distance telle de ceux-ci qu'un opercule de fermeture de la barquette puisse prendre appui sur cette bande et en être rendu solidaire, en ce qu'une découpe est ménagée dans la partie de fond en un matériau semi-rigide parallèlement aux parois contigües, au-dessous de ladite bande plane, en ce que suivant les bords latéraux de la découpe sont articulés par des lignes de pliage des volets mobiles par rapport à la partie de fond et dont la largeur est égale à la moitié de celle de la découpe, et en ce que des encoches sont ménagées à la partie supérieure des parois latérales contiguës à l'aplomb des extrémités de la découpe.

L'invention a également pour objet une ébauche en un matériau semi-rigide tel que le carton, le carton ondulé ou autre, d'une telle barquette, cette ébauche ayant la forme des barquettes usuelles comportant un unique compartiment, avec une partie de fond et des parois latérales dressées perpendiculairement ou obliquement par rapport à celle-ci, et présentant un plan médian de symétrie perpendiculaire à ce fond, cette ébauche étant caractérisée en ce que, dans sa partie de fond, parallèlement au plan de symétrie, est ménagée au moins une découpe s'étendant suivant la direction de celui-ci, entre deux parois latérales opposées de l'ébauche, de manière à pouvoir introduire par cette ouverture, perpendiculairement au fond, un outil dont la plus grande dimension dans le plan de symétrie est inférieure ou égale à celle séparant lesdites parois opposées, et en ce qu'à la partie supérieure desdites parois opposées, à l'aplomb des extrémités de ladite découpe, sont ménagées à partir de leur arête supérieure des ouvertures permettant d'y engager des parties mobiles commandées dudit outil.

L'invention a également pour objet un flan prédécoupé et refoulé en un matériau semi-rigide tel que le carton, le carton ondulé ou autre, pour la réalisation de l'ébauche ci-dessus, ce flan comprenant un panneau de forme générale sensiblement rectangulaire, éventuellement tronqué dans les coins, destiné à former le fond de l'ébauche, et des panneaux articulés par des lignes de pliage suivant les bords du panneau rectangulaire, ce flan étant caractérisé en ce que, dans ce panneau est ménagée, parallèlement aux bords suivant lesquels sont articulés deux panneaux opposés, au moins une découpe s'étendant entre les panneaux articulés suivant les autres bords, perpendiculairement aux lignes de pliage par lesquelles ces panneaux sont articulés sur le panneau de fond, et en ce que dans le prolongement de la découpe sont ménagées deux encoches suivant les bords non contigus au panneau de fond, des panneaux entre lesquels s'étend cette découpe.

L'invention a enfin pour objet un procédé de fabrication de la barquette à au moins deux compartiments définie ci-dessus à partir de l'ébauche qui vient d'être mentionnée, par formage d'un film en un matériau déformable, à l'intérieur de cette ébauche, notamment par thermoformage d'un film thermoplastique, ce procédé étant caractérisé en ce que, préalablement à la phase de formage, on introduit dans l'ébauche, à travers la ou les découpes ménagées dans le fond de celle-ci et perpendiculairement à ce fond, un outil comportant une surface plane en forme de bande, qui est amenée à affleurer parallèlement au fond la partie supérieure des parois de l'ébauche disposées à chaque extrémité de la découpe et qui s'étend de façon continue entre ces deux parois, en ce que l'on amène deux organes mobiles dudit outil en regard, respectivement, des ouvertures ménagées à la partie supérieure desdites parois pour les engager dans ces ouvertures, chacun de ces organes comportant une partie plane, qui, dans cette position, est disposée sans discontinuité dans le prolongement de la surface plane de la partie supérieure dudit outil, en ce que l'on procède alors au formage du film déformable dans les deux compartiments définis dans l'ébauche par ledit outil, de manière à ce que ledit film forme à lui seul, pour chaque compartiment, une paroi contiguë audit outil, ces deux parois étant réunies par la portion dudit film s'étendant sur la surface plane de la partie supérieure de l'outil, et en ce que, après rigidification dudit film, on retire ledit outil de l'intérieur de la barquette à au moins deux compartiments ainsi réalisée, à travers la découpe séparant les fonds de ces compartiments.

Les barquettes à au moins deux compartiments réalisées par ce procédé entrent bien entendu dans le cadre de l'invention et elles sont reconnaissables par la ou les découpes séparant le fond des deux compartiments et par les ouvertures ménagées à la partie supérieure des parois de ces compartiments, au-dessous de la bande du film thermoformé qui les réunit.

Une barquette à deux compartiments conforme à deux compartiments à l'invention et son procédé de fabrication vont maintenant être décrits ci-après plus en détail, à titre d'exemple, en référence aux dessins schématiques annexés. Sur ces dessins :
La figure 1 est une vue en plan du flan de carton ondulé dont est issue l'ossature de la barquette, ossature sur laquelle est ensuite thermoformé un film thermoplastique ;
La figure 2 est une vue de la barquette à deux compartiments réalisée à partir du flan de la figure 1 ;
Les figures 3 et 4 sont des vues schématiques en élévation, illustrant la réalisation de la paroi de chacun des deux compartiments de la barquette, constituée uniquement du film de matière thermoplastique thermoformé.

Le flan 1 en carton ondulé de la figure 1 comprend un fond 2 de forme générale rectangulaire, ici tronqué en 3 dans ses coins, sur lequel sont articulées par des lignes de pliage, suivant les côtés du rectangle, deux parois transversales 4 et deux parois longitudinales 5.

Chaque paroi transversale 4 se prolonge à ses extrémités par des parois d'angle 6, articulées sur la paroi 4 associée par une ligne de pliage, qui, lorsque le flan est mis en forme, est sensiblement perpendiculaire au fond, la base des panneaux 6 coïncidant alors sensiblement avec les bords tronqués 3 du fond 2. Sur les panneaux 6 sont articulés de façon analogue, par une ligne de pliage, des volets 7, destinés à venir s'appliquer contre la face interne de la paroi longitudinale 5 contiguë, deux rembordements 8, articulés par des doubles refoulages à la partie supérieure de chaque paroi 5, pouvant être rabattus contre les volets 7 et être verrouillés en cette position par engagement d'ergots 9, 10, dans des découpes 11, 12, ménagées dans le fond 2, à la base des parois 5. D'autres systèmes de montage pourraient naturellement être utilisés sans sortir du cadre de l'invention.

Des entablements 13 sont attenants par une ligne de pliage aux parois 5 et sont destinés à être rabattus perpendiculairement à ces parois dans les coins, pour y former des «trottoirs », qui, après mise en forme de la barquette et thermoformage d'un film en matière thermoplastique, serviront d'assise pour un opercule de fermeture et comme support au gerbage d'autres barquettes similaires.

Les parois 4 et 5 peuvent être perpendiculaires au fond 2 ou disposées obliquement par rapport à celui-ci, en étant inclinées vers l'extérieur ou vers l'intérieur de la barquette, suivant les besoins et en fonction des produits conditionnés.

Conformément à l'invention, dans le fond 2 est ménagée une découpe 14, qui s'étend entre les parois 5 et divise le fond 2 en deux parties égales 2a, 2b. Dans la forme de réalisation du dessin, comme on le voit sur la figure 1, la découpe 14 est partiellement obturée par deux volets mobiles 15, articulés sur les parties de fond 2a, 2b, par des lignes de pliage disposées à égale distance des parois 4, chaque volet 15 ayant une largeur égale à la moitié de celle de la découpe 14.

Comme on le verra plus en détail ci-après, la découpe 14 est destinée à permettre l'introduction à la verticale, dans la barquette de carton ondulé préassemblée, d'un outil 16 destiné à séparer la barquette en deux compartiments.

A la partie supérieure des parois 5, à partir de leur arête et entre les rembordements 8, est ménagée une encoche 18, disposée sensiblement à égale distance des extrémités des parois 5. Dans chacune de ces parois 5 est prévue une bande d'arrachage 19 s'étendant sensiblement depuis la découpe 14 jusqu'à l'encoche 18 de cette paroi. Cette bande 19 est limitée latéralement par des lignes d'amorces de rupture, qui permettent de séparer les portions de parois 5 associées respectivement à chacun des compartiments.

L'outil 16, ici de forme trapézoïdale, comporte deux faces latérales 20, planes et parallèles entre elles, tournées respectivement vers chacune des parois 4, et une partie supérieure plane en forme de bande parallèle au fond 2. Il est équipé latéralement de deux ergots 17 montés coulissants, actionnés par un système moteur logé dans l'outil 16 et dirigés vers les parois 5 de la barquette en carton. Ces ergots comportent eux aussi une partie supérieure plane, parallèle au fond 2, qui peut être amenée dans le prolongement, sans discontinuité, de la surface correspondante de l'outil 16, les ergots 17 venant s'engager dans cette position dans les encoches 18.

La présence de l'outil 16 à l'intérieur de la barquette de carton ondulé, préalablement mise en forme, a pour effet que le film thermoplastique que l'on thermoforme gaine non seulement la surface interne de la barquette et ses rebords supérieurs, mais également :
- d'une part, sans y adhérer, les deux faces latérales 20 de l'outil 16, pour former ainsi à l'intérieur de la barquette résultante (voir figure 2) deux cloisons souples 21, parallèles aux parois 4 de l'ébauche en carton ondulé, qui réunissent les parties des cloisons 5 séparées par la bande 19, elles-mêmes gainées du film thermoplastique, en délimitant ainsi deux compartiments distincts 22 ;
- d'autre part, la surface supérieure plane de l'outil 16 et des ergots 17, pour former une bande continue 23, qui est raccordée latéralement aux cloisons 21 et qui réunit les rebords supérieurs des parois 5 opposées.

Les deux compartiments 22 de la barquette résultante peuvent être aisément obturés à l'aide d'un même opercule s'étendant sur les entablement 13, sur les bords supérieurs des compartiments et sur les parties du film thermoplastique débordant vers l'extérieur et venues de thermoformage, à la partie supérieure de la barquette, sur lesquels il est thermoscellé.

Comme indiqué ci-dessus, les deux compartiments 22 peuvent contenir des denrées alimentaires différentes ou non, ou d'autres produits, ou encore deux portions d'une même denrée, dont l'une peut être consommée et l'autre conservée dans un réfrigérateur ou un congélateur ou mise en attente.

Pour séparer les deux compartiments, une ligne d'amorces de rupture 24 peut être prévue dans la bande 23, parallèlement aux bords latéraux de celle-ci, et il suffira alors à l'utilisateur de séparer les deux parties de cette bande 23 et de détacher les bandes 19 des parois 5.

La forme de mise en oeuvre de l'invention qui vient d'être décrite concerne une barquette à deux compartiments, mais il est clair qu'elle s'applique également, sans aucun problème, à des barquettes à trois compartiments ou davantage.

L'invention apporte donc un moyen simple et facile à mettre en oeuvre, par des techniques usuelles de thermoformage, pour réaliser une barquette en un matériau semi-rigide, doublée intérieurement d'un matériau déformable, par exemple d'un matériau thermoplastique thermoformé, qui comporte au moins deux compartiments distincts séparables aisément l'un de l'autre.

## Revendications

1. Barquette en un matériau semi-rigide tel que le carton, le carton ondulé ou similaire, comprenant au moins deux compartiments distincts (22) attenants, revêtus chacun intérieurement et suivant leur bord supérieur d'un film en une matière déformable, notamment en matière thermoplastique thermoformée, chaque compartiment comprenant une partie de fond (2a, 2b) disposée dans le prolongement de celle du compartiment contigu, tandis que leurs parois latérales contiguës (5) sont disposées dans le prolongement les unes des autres, ou attenantes et équipées alors d'un moyen (19) de séparation manuelle, les compartiments (22) étant disposés ou non symétriquement par rapport à un plan médian de la barquette perpendiculaire à leurs fonds, cette barquette étant **caractérisée en ce que**, chaque compartiment (22) comporte au voisinage du compartiment contigu une paroi (21) perpendiculaire au fond qui est dépourvue d'un support en matériau semi-rigide et constituée uniquement dudit film de matière déformable, **en ce que** ce film réunit les deux parois (21) contiguës des deux compartiments (22), à la partie supérieure de celles-ci, en formant une bande plane (23) parallèle à leurs fonds (2a, 2b) et située à une distance telle de ceux-ci qu'un opercule de fermeture de la barquette puisse prendre appui sur cette bande et en être rendu solidaire, **en ce que** une découpe (14) est ménagée dans la partie de fond (2) en un matériau semi-rigide parallélement aux parois contigües (21), en dessous de la dite bande plans (23) **en ce que**, suivant les bords latéraux de la découpe (14) sont articulés par des lignes de pliage des volets (15) mobiles par rapport à la partie de fond et dont la largeur est égale à la moitié de celle de la découpe (14), et **en ce que** des encoches (18) sont ménagées à la partie supérieure des parois (5) latérales contigües (5) à l'aplomb des extrémités de la découpe (14).

2. Barquette selon la revendication 1, **caractérisée en ce que**, dans les parois (5) entre lesquelles s'étend la découpe (14) sont ménagées des bandes d'arrachage (19) disposées dans le prolongement de cette découpe et raccordées à celle-ci.

3. Ebauche en un matériau semi-rigide tel que le carton, le carton ondulé ou autre, de la barquette selon la revendication 1, cette ébauche ayant la forme des barquettes usuelles comportant un unique compartiment, avec une partie de fond (2) et des parois latérales (4, 5, 6) dressées perpendiculairement ou obliquement par rapport à celle-ci, et présentant un plan médian de symétrie perpendiculaire à ce fond, cette ébauche étant **caractérisée en ce que**, dans sa partie de fond (2), parallèlement au plan de symétrie, est ménagée au moins une découpe (14) s'étendant suivant la direction de celui-ci, entre deux parois latérales opposées (5) de l'ébauche, de manière à pouvoir introduire par cette ouverture (14), perpendiculairement au fond, un outil dont la plus grande dimension dans le plan de symétrie est inférieure ou égale à celle séparant lesdites parois opposées (5), et **en ce qu'**à la partie supérieure desdites parois opposées (5), à l'aplomb des extrémités de ladite découpe, sont ménagées à partir de leur arête supérieure des ouvertures (18) permettant d'y engager des parties mobiles commandées (17) dudit outil.

4. Flan prédécoupé et refoulé en un matériau semi-rigide tel que le carton, le carton ondulé ou autre, pour la réalisation d'une ébauche selon la revendication 3, ce flan comprenant un panneau (2) de forme générale sensiblement rectangulaire, éventuellement tronqué dans ses coins (3), destiné à former le fond de l'ébauche, et des panneaux (4, 5) articulés par des lignes de pliage suivant les bords du panneau rectangulaire (2), ce flan étant **caractérisé en ce que**, dans ce panneau (2) est ménagée, parallèlement aux bords suivant lesquels sont articulés deux panneaux opposés (4), au moins une découpe (14) s'étendant entre les panneaux (5) articulés suivant les autres bords, perpendiculairement aux lignes de pliage par lesquelles ces panneaux sont articulés sur le panneau du fond, et **en ce que**, dans le prolongement de la découpe (14) sont ménagées deux encoches (18) suivant les bords non contigus au panneau de fond (2) des panneaux (5) entre lesquels s'étend cette découpe (14).

5. Flan selon la revendication 6, **caractérisé en ce que**, suivant les bords de la découpe (14) parallèles aux panneaux (4) sont articulés par des lignes de pliage des volets (15) de largeur sensiblement égale à la moitié de la largeur de la découpe.

6. Flan selon l'une des revendications 4 et 5, **caractérisé en ce que**, dans les panneaux (5), une bande d'arrachage (19) est ménagée entre l'extrémité contiguë de la découpe (14) et l'encoche (18).

7. Procédé pour réaliser une barquette selon la revendication 1 à partir de l'ébauche selon la revendication 3, par formage d'un film déformable à l'intérieur de cette ébauche éventuellement préencollée, notamment par thermoformage d'un film thermoplastique, ce procédé étant **caractérisé en ce que**, préalablement à la phase de formage, on introduit dans l'ébauche, à travers la ou les découpes (14) ménagée dans le fond (2) de celle-ci et perpendiculairement à ce fond, un outil (16) comportant une surface plane en forme de bande, qui est amenée à affleurer parallèlement au fond la partie supérieure des parois (5) de l'ébauche disposées à chaque extrémité de la découpe (14) et qui s'étend de façon continue entre ces deux parois, **en ce que** l'on amène deux organes mobiles (17) dudit outil (16) en regard, respectivement, des ouvertures ménagées à la partie supérieure desdites parois pour les engager dans ces ouvertures, chacun de ces organes (17) comportant une partie plane, qui, dans cette position, est disposée sans discontinuité dans le prolongement de la surface plane de la partie supérieure dudit outil (16), **en ce que** l'on procède alors au formage du film déformable dans les deux compartiments définis dans l'ébauche par ledit outil, de manière à ce que ledit film forme à lui seul, pour chaque compartiment, une paroi (21) contiguë audit outil, ces deux parois (21) étant réunies par la portion (23) dudit film s'étendant sur la surface plane de la partie supérieure de l'outil, et **en ce que**, après rigidification dudit film, on retire ledit outil (16) de l'intérieur de la barquette à au moins deux compartiments (22) ainsi réalisée, à travers la découpe séparant les fonds (2a, 2b) de ces compartiments.

## Claims

1. A punnet made from a semirigid material, such as cardboard, corrugated cardboard or the like, comprising at least two separate adjoining compartments (22), each of which is covered internally and along their upper edge with a film of deformable material, in particular of thermoformed thermoplastic material, each compartment comprising a bottom portion (2a,2b) arranged in the extension of that of the adjacent compartment, whereas their adjacent side walls (5) are arranged in the extension of one another, or are adjoining and then provided with a manual separation means (19), the compartments (22) being disposed or not being disposed symmetrically in relation to the median plane of the punnet perpendicular to their bottoms, said punnet being **characterised in that** each compartment (22) comprises in the vicinity of the adjacent compartment a wall (21) which is perpendicular to the bottom, is not provided with a support of semirigid material and which is formed solely from said film of deformable material, **in that** this film joins the two adjacent walls (21) of the two compartments (22), at the upper part thereof, and forms a plane strip (23) parallel to their bottoms (2a,2b) and situated at such a distance therefrom that a closure lid of the punnet can bear on this strip and be fastened thereto, and **in that** a cut-out (14) is provided in the bottom part (2) of semirigid material parallel to the adjacent walls (21), below said plane strip (23), **in that**, along the lateral edges of the cut-out (14), flaps (15) are articulated by folding lines and can move relative to the bottom part and whose width is equal to half that of the cut-out (14), and **in that** notches (18) are provided in the upper part of the adjacent side walls (5) perpendicular to the ends of the cut-out (14).

2. A punnet according to claim 1, **characterised in that** in the walls (5) between which the cut-out (14) extends there are provided tear-off strips (19) arranged in the extension of this cut-out and connected thereto.

3. A preform made from a semirigid material, such as cardboard, corrugated cardboard or the like, of the punnet according to claim 1, said preform having the form of conventional punnets comprising a single compartment, with a bottom part (2) and side walls (4,5,6) aligned perpendicularly or obliquely in relation thereto, and having a median plane of symmetry perpendicular to this bottom, said preform being **characterised in that**, in its bottom part (2), parallel to the plane of symmetry, there is provided at least one cut-out (14) extending in the direction thereof, between two opposite side walls (5) of the preform, so as to be able to introduce through this opening (14), perpendicularly to the bottom, a tool whose greatest dimension in the plane of symmetry is smaller than or equal to that separating said opposite walls (5), and **in that** in the upper part of said opposite walls (5), perpendicular to the ends of said cut-out, starting from their upper edge openings (18) are provided which make it possible to engage therein driven moving parts (17) of said tool.

4. A precut and turned-over blank made from a semirigid material, such as cardboard, corrugated cardboard or the like, for the formation of a preform according to claim 3, said blank comprising a panel (2) of substantially rectangular general shape, optionally truncated in its corners (3), intended to form the bottom of the preform, and panels (4,5) articulated by folding lines along the edges of the rectangular panel (2), said blank being **characterised in that** in this panel (2) there is provided, parallel to the edges along which are articulated two opposite panels (4), at least one cut-out (14) extending between the panels (5) articulated along the other edges, perpendicularly to the folding lines by which these panels are articulated on the bottom panel, and **in that**, in the extension of the cut-out (14) two notches (18) are provided along the edges which are not adjacent to the bottom panel (2) of the panels (5) between which this cut-out (14) extends.

5. A blank according to claim 6 [sic], **characterised in that** along the edges of the cut-out (14) parallel to the panels (4) flaps (15) are articulated by folding lines and are of a width substantially equal to half the width of the cut-out.

6. A blank according to one of claims 4 and 5, **characterised in that**, in the panels (5), a tear-off strip (19) is provided between the adjacent end of the cut-out (14) and the notch (18).

7. A method of producing a punnet according to claim 1 starting from the preform according to claim 3, by forming a deformable film inside this optionally prepasted preform, in particular by thermoforming a thermoplastic film, said method being **characterised in that**, prior to the forming phase, a tool (16) is introduced into the preform, through the cut-out or cut-outs (14) provided in the bottom (2) thereof and perpendicularly to this bottom, said tool comprising a plane surface in the form a strip which is brought flush, parallel to the bottom, with the upper part of the walls (5) of the preform, which are disposed at each end of the cut-out (14), and which extends continuously between these two walls, **in that** two movable members (17) of said tool (16) are brought opposite respective openings provided in the upper part of said walls so as to engage them in these openings, each of the members (17) comprising a plane portion which, in this position, is disposed without discontinuity in the extension of the plane surface of the upper part of said tool (16), **in that** there is then carried out the forming of the deformable film into the two compartments defined in the preform by said tool, so that said film forms per se, for each compartment, a wall (21) adjacent said tool, these two walls (21) being joined by the portion (23) of said film extending over the plane surface of the upper part of tool, and **in that**, after said film has been stiffened, said tool (16) is withdrawn from the inside of the punnet, thus formed with at least two compartments (22), through the cut-out separating the bottoms (2a,2b) of these compartments.

## Patentansprüche

1. Körbchen aus halbsteifem Material wie z.B. Pappe, Wellpappe oder dergleichen
mit zumindest zwei verschiedenen aneinandergrenzenden Fächern (22), von denen jedes innen und entlang seinem oberen Rand mit einer Schicht aus einem verformbaren Material überzogen ist, insbesondere aus einem warmgeformten thermoplastischen Material,
wobei jedes Fach einen Bodenabschnitt (2a, 2b) enthält, der in der Verlängerung desjenigen des benachbarten Fachs angeordnet ist, während ihre benachbarten Seitenwände (5) gegenseitig in ihrer Verlängerung oder aneinandergrenzend angeordnet sind und dann mit einem Mittel (19) zur manuellen Trennung versehen sind,
die Fächer symmetrisch oder nicht bezüglich einer Mittelebene des Körbchens senkrecht zu ihren Böden sind und
das Körbchen **dadurch gekennzeichnet ist,**
**dass** jedes Fach (22) in der Nähe des benachbarten Fachs eine Wand (21) senkrecht zum Boden aufweist, die ohne eine Stütze aus halbsteifem Material ist und alleine aus der Schicht aus verformbaren Material gebildet ist,
**dass** diese Schicht die zwei benachbarten Wände (21) der beiden Fächer (22) an deren oberen Abschnitt verbindet und dabei ein ebenes Band (23) bildet, das parallel zu ihren Böden (2a, 2b) ist und in einem solchen Abstand von diesen angeordnet ist, dass ein Verschlussdeckel des Körbchens auf diesem Band aufliegen und mit ihm verbunden werden kann,
**dass** eine Aussparung (14) in dem Bodenabschnitt (2) aus halbsteifem Material parallel zu den benachbarten Wänden (21) unter dem ebenen Band (23) gebildet ist,
**dass** entlang den Seitenränder der Aussparung (14) Klappen (15) über Faltlinien gelenkig angebracht sind, die relativ zu dem Bodenabschnitt beweglich sind und deren Breite gleich der Hälfte derjenigen der Aussparung (14) ist, und
**dass** Einschnitte (18) an dem oberen Abschnitt der benachbarten Seitenwände (5) lotrecht zu den Enden der Aussparung (14) gebildet sind.

2. Körbchen gemäß Anspruch 1, **dadurch gekennzeichnet, dass** in den Wänden, zwischen denen sich die Aussparung (14) erstreckt, Abreißbänder (19) gebildet sind, die in der Verlängerung dieser Aussparung angeordnet und mit dieser verbunden sind.

3. Rohling aus halbsteifem Material wie z.B. Pappe, Wellpappe oder dergleichen für ein Körbchen gemäß Anspruch 1, wobei
dieser Rohling die Form gewöhnlicher Körbchen hat, die ein einziges Fach aufweisen, mit einem Bodenabschnitt (2) und Seitenwänden (4, 5, 6), die senkrecht oder schräg zu diesem ausgerichtet sind, und eine mittlere Symmetrieebene senkrecht zu diesem Boden aufweist, und
dieser Rohling **dadurch gekennzeichnet ist,**
**dass** in seinem Bodenabschnitt (2) parallel zu der Symmetrieebene zumindest eine Aussparung (14) gebildet ist, die sich entlang dessen Länge zwischen zwei einander gegenüberliegenden Seitenwänden (5) des Rohlings erstreckt, so dass durch diese Öffnung (14) senkrecht zum Boden ein Werkzeug eingeführt werden kann, dessen größte Abmessung in der Symmetrieebene kleiner gleich derjenigen ist, die die einander gegenüberliegenden Seitenwände (5) trennt, und
**dass** an den oberen Abschnitten der einander gegenüberliegenden Seitenwände (5) lotrecht zu den Enden der Aussparung von ihrer oberen Kante ausgehend Öffnungen (18) gebildet sind, die es ermöglichen, gesteuerte bewegliche Abschnitte (17) des Werkzeugs darin einzuführen.

4. Vorgeschnittener und gefalzter Zuschnitt aus halbsteifem Material wie z.B. Pappe, Wellpappe oder dergleichen zum Verwirklichen eines Rohlings gemäß Anspruch 3, wobei
dieser Zuschnitt ein Panel (2) mit einer im Wesentlichen rechteckigen Form, das möglicherweise an seinen Ecken (3) beschnitten ist und das dazu bestimmt ist, den Boden des Rohlings zu bilden, und Panele (4, 5) enthält, die über Faltlinien entlang den Rändern des rechteckigen Panels (2) gelenkig angeordnet sind, und
dieser Zuschnitt **dadurch gekennzeichnet ist,**
**dass** in dem Panel (2) parallel zu den Rändern, entlang derer zwei einander gegenüberliegende Panele (4) gelenkig angeordnet sind, zumindest eine Aussparung (14) gebildet ist, die sich zwischen den Panelen (5), die entlang der anderen Ränder gelenkig angeordnet sind, senkrecht zu den Faltlinien erstreckt sind, über die diese Panele gelenkig mit dem Bodenpanel verbunden sind, und
**dass** in der Verlängerung der Aussparung (14) zwei Einschnitte (18) an den nicht an das Bodenpanel (2) angrenzenden Rändern der Panele (5) gebildet sind, zwischen denen sich die Aussparung (14) erstreckt.

5. Zuschnitt gemäß Anspruch 6, **dadurch gekennzeichnet, dass** entlang den Rändern der Aussparung (14), die parallel zu den Panelen (4) liegen, Klappen (15) mit einer Breite, die im wesentlichen gleich der Hälfte derjenigen der Aussparung ist, über Faltlinien gelenkig angebracht sind.

6. Zuschnitt gemäß einem der Ansprüche 4 und 5, **dadurch gekennzeichnet, dass** in den Panelen (5) ein Abreißband (19) zwischen den benachbarten Enden der Aussparung (14) und des Einschnitts (18) gebildet ist.

7. Verfahren zum Verwirklichen eines Körbchens gemäß Anspruch 1 ausgehend von einem Rohling gemäß Anspruch 3 durch Bilden einer verformbaren Schicht im Inneren dieses möglicherweise vorgekleisterten Rohlings, insbesondere durch Warmformen einer thermoplastischen Schicht,
wobei das Verfahren **dadurch gekennzeichnet ist,**
**dass** vor der Phase der Formung in den Rohling durch die Aussparung oder Aussparungen (14) in dessen Boden (2) und senkrecht zu dem Boden ein Werkzeug (16) eingeführt wird, das eine ebene Oberfläche in Form eines Bands aufweist, die dazu gebracht wird, parallel zu dem Boden mit dem oberen Abschnitt der Wände (5) des Rohlings bündig zu sein, die an jedem Ende der Aussparung (14) angeordnet sind, die sich auf kontinuierliche Weise zwischen diesen beiden Wänden erstreckt,
**dass** zwei bewegliche Elemente (17) des Werkzeugs (16) jeweils zwei Öffnungen gegenüber gebracht werden, die in dem oberen Abschnitt dieser Wände gebildet sind, um sie in die Öffnungen einzuführen, wobei jedes dieser Elemente (17) einen ebenen Abschnitt aufweist, der in dieser Stellung ohne Unterbrechung in der Verlängerung der ebenen Oberfläche des oberen Abschnitts des Werkzeugs (16) angeordnet ist,
**dass** dann zum Bilden der verformbaren Schicht in den zwei Fächern übergegangen wird, die durch das Werkzeug in dem Rohling definiert sind, so dass diese Schicht alleine für jedes Fach eine an dieses Werkzeug angrenzende Wand (21) bildet, wobei die zwei Wände (21) über den Abschnitt (23) der Schicht verbunden sind, der sich auf der ebenen Oberfläche des oberen Abschnitts des Werkzeugs erstreckt, und
**dass** nach dem Erstarren der Schicht das Werkzeug (16) aus dem Inneren des so gebildeten Körbchens mit zumindest zwei Fächern (22) durch den Ausschnitt zurückgezogen wird, der die Böden (2a, 2b) dieser Fächer voneinander trennt
